# EUROPÄISCHE PATENTSCHRIFT

(11) **EP 4 255 637 B1**
(45) Veröffentlichungstag und Bekanntmachung des Hinweises auf die Patenterteilung: **05.06.2024**
(21) Anmeldenummer: 21704534.3
(22) Anmeldetag: 10.02.2021
(51) Int. Cl.: B02C 13/28, B02C 13/14, B02C 13/284, B02C 18/06, B03B 9/06, B07B 1/20

(54) **SEPARATOR, INSBESONDERE ZUR TRENNUNG VON ORGANISCHEM ABFALL UND ZUSATZSTOFFEN**
SEPARATOR, IN PARTICULAR FOR SEPARATING ORGANIC WASTE AND ADDITIVES
SÉPARATEUR, EN PARTICULIER POUR LA SÉPARATION DE DÉCHETS ORGANIQUES ET D'ADDITIFS

(43) Veröffentlichungstag der Anmeldung: 11.10.2023
(73) Patentinhaber: Ardey, Götz, 8006 Zürich (CH)
(72) Erfinder: Ardey, Götz, 8006 Zürich (CH)
(74) Vertreter: Gramm, Lins & Partner Patent- und Rechtsanwälte PartGmbB
(86) Internationale Anmeldenummer: PCT/EP2021/053224
(87) Internationale Veröffentlichungsnummer: WO 2022/171277

(56) Entgegenhaltungen:
- DE-A1- 10 308 500
- GB-A- 372 760
- IT-A1- VI20 080 302
- US-A- 4 440 635

## Beschreibung

Die Erfindung betrifft einen Separator, insbesondere zum Trennen von organischem Abfall und Zusatzstoffen, mit einem Gehäuse, einer in einer Längsrichtung des Gehäuses antreibbar gelagerten Separatorwelle, einem die Separatorwelle konzentrisch umgebenden Siebkorb und einer Mehrzahl an der Separatorwelle angeordneten Paddeln, die sich radial um Siebkorb hin erstrecken und in Gruppen in parallelen Ebenen zueinander beanstandet sind, wobei die Querachse eines Paddels gegenüber der Längsachse des Paddels in einem Winkel verläuft und die Winkel einer Gruppe Paddel in einer Ebene gegenüber den Winkeln der Gruppe Paddel in der benachbarten Ebene unterschiedlich sind.

Ein solcher Separator ist beispielsweise aus der DE 1030 8500 A1 oder der GB 372 760 A bekannt.

Organische Produkte, wie zum Beispiel Lebensmittel und Tierfutter, sind häufig verpackt, um sie frisch, hygienisch oder unbeschädigt zu halten. Diese Verpackung kann aus Metall (z. B. Dosen), Glas (z. B. Flaschen), Papier/Pappe (z. B. Eierkartons) oder Plastik (z. B. Klarsichtfolie) oder anderen Materialien sein. Beim Entsorgen dieser Produkte stellt sich das Problem, dass der organische Teil mit der Zeit verrottet und sich zersetzt, die Verpackung (Zusatzstoff) jedoch nicht oder nicht so schnell wie der organische Anteil.

Zur Abfallentsorgung werden noch heute in einigen Regionen der Welt Müllkippen verwendet. In vielen Ländern ist jedoch das Entsorgen von Abfall auf Müllkippen mittlerweile gesetzlich untersagt Aufgrund der Umweltbelastung und durch entsprechende gesetzliche Regelung muss der Abfall in Müllverbrennungsanlagen verbrannt werden, damit auch die Verpackung entsorgt wird. Das Verbrennen der meist überwiegend aus Wasser bestehenden organischen Produkte ist energieaufwendig und teuer. Der Abfall kann mit Schreddern und Häckslern zerkleinert werden. Der Anteil der Fremdstoffe im organischen Substrat bleibt dabei im Mittel aber gleich dem Anteil der Verpackung am Produkt, und es findet kein Trennprozess statt. Daher ist es wünschenswert, die Zusatzstoffe, insbesondere die anorganische Verpackung von den organischen Stoffen zu trennen und diese getrennt zu entsorgen.

Da im Allgemeinen die Verpackung nur einen sehr geringen Anteil am Gesamtprodukt ausmacht, ergibt sich aus einer Trennung ein doppelter Vorteil. Die Organik kann zerkleinert und direkt als Kompost oder Dünger verwendet werden. Auch kann sie als Substrat in Biogasanlagen als Energieträger zur Gasgewinnung genutzt werden. Die Prozessreste aus der Biogasanlage können später als Dünger auf Felder ausgebracht werden.

Bei diesem - meist kombinierten - Zerkleinerungs- und Trennungsprozess ist vor allem die Reinheit der Trennung sehr wichtig. Als Reinheit wird der Anteil von "Reststoffen", also dem meist Überbleibsel der Verpackung, im Substrat beschrieben. Insbesondere Kunststoffe müssen sehr sorgfältig von dem organischen Abfall getrennt werden, weil sie bei der Kompostierung nicht verrotten, sondern anschließend mit dem Kompost ins Erdreich eingebracht werden und dort für lange Zeit verbleiben bzw. als Mikrokunststoffe für Lebewesen sehr belastend werden können.

Es sind verschiedene technische Systeme bekannt, die in einer mehrstufigen Prozesskette mehrere einzelne Schritte vollziehen. Dies kann von anfänglichem Durchstoßen des Abfalls mit einem Dornrad, gefolgt von einem Schreddern zur Zerkleinerung geschehen, an die sich eine rotierende Siebtonne zur Trennung bis zum Wässern und Bürsten der Restabfälle anschließt. Solche Systeme können für sehr spezielle Abfallsorten sehr gute Ergebnisse liefern. Sie sind jedoch äußerst intolerant gegenüber von der Spezifikation abweichenden Abfallinhalten. Glasflaschen oder Blechdosen können beispielsweise bereits in der ersten Stufe die Dornen des Dornrades beschädigen. Darüber hinaus sind mehrstufige Anlagen sehr verschleiß- und wartungsaufwendig und finden somit sowohl aus technischen als auch aus wirtschaftlichen Gründen nur Nischenanwendungen.

Bei Einschritt-Prozess-Systemen finden die Trennung und die Zerkleinerung des Abfalls in einem Vorgang statt. Dabei lassen sich grundsätzlich zwei wesentliche Funktionsprinzipien unterscheiden: Hammermühlen und Separatoren.

Hammermühlen bestehen meist aus einer im Wesentlichen horizontal liegenden Welle, an der über ein Gelenk Schlägel oder Hämmer unterschiedlicher Form angebracht sind. Die Welle rotiert mit geringen Drehzahlen in einem meist tonnenartigen Siebkorb. Die Schlägel zerschlagen und zermahlen den Abfall und die organischen Stoffe werden über die Löcher im Siebkorb in einen (Teil-)Zylinderspalt zwischen dem Siebkorb und dem diesen umgebenden Gehäuse ausgetrieben. Das Substrat (zerkleinerte Organik) läuft durch die Gravitation an der Innenwand des Gehäuses nach unten und tritt am tiefsten Punkt aus der Hammermühle aus. Dort kann es dann in einem Lagertank aufgefangen oder direkt zur Weiterverwendung als Dünger oder für eine Biogasanlage abgepumpt werden. Es gibt verschiedene Typen von Hammermühlen. Die Schlägel oder Paddel bzw. Hämmer können dabei gegenüber der Längsachse der Welle schräg gestellt sein.

Aus der EP 2 656 919 B1 ist eine Hammermühle bekannt, deren Gehäuse im Wesentlichen ein Kreiszylinder ist, der eine kreiszylindrische Wand oder Mantelfläche und zwei den Zylinder verschließende Abschlussplatten aufweist. Sowohl das Gehäuse als auch die Paddel können schräg gestellt sein.

Aus der EP 1 350 569 B1 ist eine Vorrichtung zum Trennen von Abfällen mit organischen Stoffen und Störstoff-Anteilen, insbesondere von Marktabfällen, bekannt, die einen Zerkleinerer aufweist, in dem auf einer motorisch angetriebenen Welle plattenförmige, in ihrer Plattenebene schwenkbare Paddel angeordnet sind. Unterhalb der Welle ist ein Sieb angeordnet. Durch die Paddel wird der eingebrachte Abfall zerkleinert und die Schränkung der Paddel bewirkt, dass dieser in Richtung des Auslasses bewegt wird, wobei sich der organische Anteil weitgehend durch das Sieb von den anderen Bestandteilen abtrennt.

Von der Firma Bio Greenline AG werden Separatoren in vertikaler Konstruktionsweise vertrieben, die auf die Trennung von Verpackungen und nicht mehr als solche verwertbaren Lebensmittel in großen Mengen ausgelegt sind. Sie öffnen und zerkleinern Verpackungen ohne schädliches Mikroplastik zu erzeugen. Die an einer elektromotorisch angetriebenen Welle angeordneten Paddel reißen beim Rotieren die Verpackungen auf. Mittels Zentrifugal- und Schwerkraft werden schwerere organische Stoffe von den leichteren Verpackungen getrennt. Die Organik wird als Substrat mit regulierbarem Wasseranteil für die Verwertung in Biogasanlagen abgeführt und die Verpackungen im oberen Bereich aus dem Gehäuse des Separators herausgeführt.

Hiervon ausgehend liegt der Erfindung die Aufgabe zugrunde, die Trennung von Störstoffen im Abfall, insbesondere die Trennung von organischen und anorganischen Abfallstoffen weiter zu verbessern.

Zur Problemlösung zeichnet sich ein gattungsgemäßer Separator dadurch aus, dass sich die Winkelstellung der Paddel progressiv von einer Ebene zur anderen ändert, sodass für die Winkel die Beziehung gilt: ${α}_{i - 1} < {α}_{i} < {α}_{i + 1} .$

Die Winkelstellung kann sich aber auch degressiv von einer Ebene zur anderen ändern, sodass für die Winkel die Beziehung gilt: ${α}_{i - 1} > {α}_{i} > {α}_{i + 1} .$

Dadurch, dass die Winkel einer Gruppe Paddel in einer Ebene gegenüber den Winkeln der Gruppe Paddel in der benachbarten Ebene unterschiedlich sind, werden die Paddel um ihre in radialer Richtung verlaufende Längsachse verschränkt. Ihre Querachse verläuft dann in einem Winkel und nicht parallel zur Drehachse der Separatorwelle.

Durch die unterschiedliche Verschränkung der Paddel wird eine Luftströmung erzeugt, die die Störstoffe, die zu groß für die Löcher im Siebkorb sind, mit der Zeit an eine bezogen auf die Axialrichtung der Separatorwelle äußere Stelle im Gehäuse treibt, in der die Störstoffe ausgetragen werden können.

Wenn die Längsachse der Separatorwelle in vertikaler Richtung verläuft, hat die progressive Schränkung der Paddel den Vorteil, dass der Abfall länger im unteren Teil der Maschine verbleibt und stark zerkleinert wird. Erst mit der Zeit werden die Störstoffe beschleunigt und ausgeworfen. Praktische Tests haben ergeben, dass diese Geometrie optimale Resultate für Obsts mit harter Schale, zum Beispiel Zitrusfrüchte, liefert.

Bei einer degressiven Schränkung verbleibt der Abfall kürzer im unteren Teil des Separators, sodass zunächst eine gute Zerkleinerung erreicht wird. Durch die abnehmende Schränkung nach oben hin verbleiben die leichteren Störstoffe (Verpackungsteile) gegenüber einer Anordnung mit gleichbleibender Verschränkung der Paddel länger im oberen Teil und können so weitgehend von der Organik befreit werden. Praktische Tests haben ergeben, dass diese Geometrie optimale Resultate für Kunststoffverpackungen liefert.

Die Änderung der Winkel verläuft vorzugsweise stetig und insbesondere von Ebene zu Ebene um 5°.

In einem Separator mit sechs Gruppen von Paddeln bzw. sechs parallelen Ebenen kann bei der degressiven Paddelstellung der Winkel α₁ aller Paddel P₁ in der unteren Ebene E₁ 30° betragen und dann von Ebene zu Ebene um 5° reduziert werden, sodass in der oberen Ebene E₆ der Winkel α₆ 5° beträgt. Bei der progressiven Paddelstellung kann dies umgekehrt realisiert werden, sodass der Winkel α₁ in der unteren Ebene E₁ 5° beträgt und der Winkel α₆ in der obersten Ebene E₆ 30°.

Vorzugsweise sind die Winkel der Paddel einstellbar und insbesondere vorzugsweise stufenlos einstellbar. Sie können jedoch auch für eine spezifische Abfallzusammensetzung optimiert und somit fest montiert sein.

In einer Gruppe Gᵢ sind die Winkel αᵢ für alle Paddel Pᵢ vorzugsweise identisch.

Als Gruppe Gᵢ gelten alle Paddel Pᵢ in der derselben Ebene Eᵢ. Vorzugsweise sind in einer Gruppe Gᵢ mindestens drei Paddel Pᵢ zueinander regelmäßig beabstandet angeordnet.

Um die Effizienz des Separators zu erhöhen, kann in das Gehäuse von außen Luft oder Wasser zugeführt werden.

Mit Hilfe einer Zeichnung sollen Ausführungsbeispiele der Erfindung nachfolgend näher erläutert werden. Es zeigen:
- Figur 1 -: die Konstruktionsdarstellung eines Separators;
- Figur 2 -: die Funktionsdarstellung des Separators nach Figur 1;
- Figur 3 -: eine schematische Darstellung eines ersten Ausführungsbeispiels des Separators mit degressiver Paddelstellung;
- Figur 4 -: eine schematische Darstellung eines zweiten Ausführungsbeispiels des Separators mit progressiver Paddelstellung.

Figur 1 zeigt die Konstruktionsdarstellung eines Vertikal-Separators, der aus dem zylindrischen Gehäuse 1, dem konzentrisch hierzu angeordneten Siebkorb 3 und der sich in Längsrichtung des Gehäuses erstreckenden, konzentrisch angeordneten Separatorwelle 2, an der sich in radialer Richtung erstreckende Paddel (P₁, P₂, P₃, P₄, P₅, P₆) angeordnet sind, besteht. Die Separatorwelle 2 wird über einen nicht dargestellten Elektromotor angetrieben, sodass die Paddel Pᵢ im Gehäuse 1 rotieren. Zwischen der Innenwand des Gehäuses 1 und der Außenwand des Siebkorbes 3 ist ein Zylinderspalt 4 ausgebildet. Die Paddel P₁ bis P₆ sind in zueinander regelmäßig beabstandeten Ebenen E₁, E₂, E₃, E₄, E₅, E₆ angeordnet. In jeder Ebene E₁ sind jeweils vier Paddel Pᵢ im Winkel von jeweils 90° zueinander beabstandet und zu einer Gruppe Gᵢ zusammengefasst angeordnet.

Figur 2 verdeutlicht die Funktion des Separators. Im unteren Bereich des Separators wird über den Einlass 5 der aus organischen Stoffen und Zusatzstoffen bestehende Abfall 9 zugeführt. Durch die Rotation der Paddel Pᵢ wird dieser in vertikaler Richtung über die einzelnen Ebenen Eᵢ nach oben geführt. Der organische Abfall wird durch die Löcher 3.1 im Siebkorb 3 nach radial außen in den Zylinderraum 4 gedrückt und gelangt dort nach unten in den Auffangbehälter 6 und kann als Substrat 10 aus dem Auslass 7 abgezogen werden. Die Zusatzstoffe 11, insbesondere Verpackungsmaterialien (Papier, Kunststoff) werden im oberen Bereich aus dem Auslass 8 herausgefördert.

Figur 3 verdeutlicht schematisch die Funktionsweise des Separators bei degressiver Paddelstellung.

Die Ebenen E₁ bis E₆ sind zueinander parallel beabstandet, wobei der Abstand zwischen den einzelnen Ebenen Eᵢ nicht zwingend notwendig gleich sein muss. In jeder Ebene E₁, ..., E₆ sind vier Paddel P₁, P₂, P₃, P₄, P₅, P₆ jeweils im Winkel von 90° zueinander beabstandet angeordnet und bilden in jeder Ebene gemeinsam eine Gruppe G₁, G₂, G₃, G₄, G₅, G_{6.}. In Richtung ihrer Querachse Qᵢ sind die Paddel Pᵢ gegenüber der senkrecht zur Drehachse der Separatorwelle 2 verlaufenden Längsachse Rᵢ um einen Winkel αᵢ geneigt. In der unteren Ebene E₁ beträgt der Neigungswinkel α₁ = 30°, in der zweiten Ebene E₂ beträgt der Winkel α₂ = 25°, in der dritten Ebene E₃ beträgt der Winkel α₃ = 20°, in der vierten Ebene E₄ beträgt der Winkel α₄ = 15°, in der fünften Ebene E₅ beträgt der Winkel α₅ = 10°, in der obersten Ebene E₆ beträgt der Winkel α₆ = 5°. Der Winkel αᵢ von einer Ebene Eᵢ zur nächsten Ebene Eᵢ₊₁ nimmt vorzugsweise stetig ab. Die hier angegebene Abnahme von fünf Grad von Ebene zu Ebene ist bevorzugt. Sie kann aber an sich beliebig sein. Ebenso sind Schritte von 10° denkbar. Da für die Funktion des Separators mindestens zwei Ebenen E₁ und E₂ notwendig sind, kann die Grad-Abnahme der Anstellung αᵢ der Paddel Pᵢ von einer Ebene Eᵢ zur letzten Ebene Eᵢ₊ₙ zwischen 1° und 89° betragen. Es muss also eine Verschränkung der Paddel Pᵢ vorliegen und ihre Querrichtung (Querachse) darf nicht parallel zur Drehachse der Separatorwelle 2 verlaufen. Die in den Figuren links und rechts der Separatorwelle 2 abstehenden Paddel Pᵢ sind in der Seitenansicht und das mittlere Paddel Pᵢ ist in der Draufsicht zu sehen.

Figur 4 zeigt schematisch einen Vertikal-Separator mit progressiver Paddelstellung. In der Funktionsweise gilt hier prinzipiell dasselbe wie zu der degressiven Paddelstellung.

Die Ebenen E₁ bis E₆ sind zueinander parallel beabstandet, wobei der Abstand zwischen den einzelnen Ebenen Eᵢ nicht zwingend notwendig gleich sein muss. In jeder Ebene E₁, ..., E₆ sind vier Paddel P₁, P₂, P₃, P₄, P₅, P₆ jeweils im Winkel von 90° zueinander beabstandet angeordnet und bilden in jeder Ebene gemeinsam eine Gruppe G₁, G₂, G₃, G₄, G₅, G_{6.}. In Richtung ihrer Querachse Qᵢ sind die Paddel Pᵢ gegenüber der Längsachse Rᵢ um einen Winkel αᵢ geneigt. In der unteren Ebene E₁ beträgt der Neigungswinkel α₁ = 5°, in der zweiten Ebene E₂ beträgt der Winkel α₂ = 10°, in der dritten Ebene E₃ beträgt der Winkel α₃ = 15°, in der vierten Ebene E₄ beträgt der Winkel α₄ = 20°, in der fünften Ebene E₅ beträgt der Winkel α₅ = 25°, in der obersten Ebene E₆ beträgt der Winkel α₆ = 30°. Die Zunahme des Winkels αᵢ von einer Ebene Eᵢ zur nächst höheren Ebene Eᵢ₊₁ ist vorzugsweise stetig. Die hier angegebene Zunahme von fünf Grad von Ebene zu Ebene ist bevorzugt. Sie kann aber an sich beliebig sein. Ebenso sind Schritte von 10° denkbar. Da für die Funktion des Separators mindestens zwei Ebenen E₁ und E₂ notwendig sind, kann die Grad-Zunahme der Anstellung αᵢ der Paddel Pᵢ von einer Ebene Eᵢ zur letzten Ebene Eᵢ₊ₙ zwischen 1° und 89° betragen. Im Übrigen gilt auch bei dieser Ausführungsform mit progressiver Paddelstellung dasselbe wie bei der Ausführungsform mit degressiver Paddelstellung.

### Bezugszeichenliste

- 1: Gehäuse
- 2: Separatorwelle
- 3: Siebkorb
- 3.1: Loch
- 4: Zylinderspalt
- 5: Einlass
- 6: Sammelbehälter
- 7: Auslass
- 8: Auslass
- 9: Abfall
- 10: Substrat
- 11: Zusatzstoff
- αᵢ: Winkel
- α₁: Winkel
- α₂: Winkel
- α₃: Winkel
- α₄: Winkel
- α₅: Winkel
- α₆: Winkel
- Eᵢ: Ebene
- E₁: Ebene
- E₂: Ebene
- E₃: Ebene
- E₄: Ebene
- E₆: Ebene
- E₆: Ebene
- Gᵢ: Gruppe
- G₁: Gruppe
- G₂: Gruppe
- G₃: Gruppe
- G₄: Gruppe
- G₅: Gruppe
- G₆: Gruppe
- Pᵢ: Paddel
- P₁: Paddel
- P₂: Paddel
- P₃: Paddel
- P₄: Paddel
- P₅: Paddel
- P₆: Paddel
- Qᵢ: Querachse
- Q₁: Querachse
- Q₂: Querachse
- Q₃: Querachse
- Q₄: Querachse
- Q₅: Querachse
- Q₆: Querachse
- Rᵢ: Längsachse
- R₁: Längsachse
- R₂: Längsachse
- R₃: Längsachse
- R₄: Längsachse
- R₅: Längsachse
- R₆: Längsachse

## Patentansprüche

1. Separator mit einem Gehäuse (1), einer in einer Längsrichtung (L) des Gehäuses (1) antreibbar gelagerten Separatorwelle (2), einem die Separatorwelle (2) konzentrisch umgebenden Siebkorb (3) und einer Mehrzahl an der Separatorwelle (2) angeordneten Paddel (Pᵢ), die sich radial zum Siebkorb (3) hin erstrecken und in Gruppen (Gᵢ) in parallelen Ebenen (Eᵢ) zueinander beabstandet sind, wobei die Querachse (Qᵢ) eines Paddels (Pᵢ) gegenüber der Längssachse (Rᵢ) des Paddels (Pᵢ) in einem Winkel (αᵢ) verläuft und die Winkel (αᵢ) einer Gruppe (Gᵢ) Paddel (Pᵢ) in einer Ebene (Eᵢ) gegenüber den Winkeln (αᵢ₋₁), (αᵢ₊₁) der Gruppe (Gᵢ₋₁), (Gᵢ₊₁) in der benachbarten Ebene (Eᵢ₋₁), (Eᵢ₊₁) unterschiedlich sind, **dadurch gekennzeichnet, dass** für die Winkel die Beziehung gilt: ${α}_{i - 1} < {α}_{i} < {α}_{i + 1} .$

2. Separator mit einem Gehäuse (1), einer in einer Längsrichtung (L) des Gehäuses (1) antreibbar gelagerten Separatorwelle (2), einem die Separatorwelle (2) konzentrisch umgebenden Siebkorb (3) und einer Mehrzahl an der Separatorwelle (2) angeordneten Paddel (Pᵢ), die sich radial zum Siebkorb (3) hin erstrecken und in Gruppen (Gᵢ) in parallelen Ebenen (Eᵢ) zueinander beabstandet sind, wobei die Querachse (Qᵢ) eines Paddels (Pᵢ) gegenüber der Längssachse (Rᵢ) des Paddels (Pᵢ) in einem Winkel (αᵢ) verläuft und die Winkel (αᵢ) einer Gruppe (Gᵢ) Paddel (Pᵢ) in einer Ebene (Eᵢ) gegenüber den Winkeln (αᵢ₋₁), (αᵢ₊₁) der Gruppe (Gᵢ₋₁), (Gᵢ₊₁) in der benachbarten Ebene (Eᵢ₋₁), (Eᵢ₊₁) unterschiedlich sind, **dadurch gekennzeichnet, dass** für die Winkel die Beziehung gilt: ${α}_{i - 1} > {α}_{i} > {α}_{i + 1} .$

3. Separator nach einem der vorstehenden Ansprüche, **dadurch gekennzeichnet, dass** zwischen dem Gehäuse (1) und dem Siebkorb (3) ein Zylinderspalt (4) ausgebildet ist.

4. Separator nach einem der vorstehenden Ansprüche, **dadurch gekennzeichnet, dass** die Längsachse (V) der Separatorwelle (2) in Vertikalrichtung verläuft.

5. Separator nach einem der vorstehenden Ansprühe, **dadurch gekennzeichnet, dass** das Gehäuse (1) kegelstumpfförmig ausgebildet ist.

6. Separator nach einem der vorstehenden Ansprüche, **dadurch gekennzeichnet, dass** die Winkel (αᵢ) einstellbar sind.

7. Separator nach Anspruch 6, **dadurch gekennzeichnet, dass** die Winkel (αᵢ) stufenlos einstellbar sind.

8. Separator nach einem der vorstehenden Ansprüche, **dadurch gekennzeichnet, dass** die Winkel (αᵢ) in einer Gruppe (Gᵢ) für alle Paddel (Pᵢ) identisch sind.

9. Separator nach einem der vorstehenden Ansprüche, **dadurch gekennzeichnet, dass** in das Gehäuse (1) von außen Luft und/oder Wasser zuführbar ist.

10. Separator nach einem der vorstehenden Ansprüche, **dadurch gekennzeichnet, dass** in jeder Gruppe (Gᵢ) einer Ebene (Eᵢ) mindestens drei Paddel (Pᵢ) vorgesehen sind.

## Claims

1. Separator having a housing (1), a separator shaft (2) mounted so as to be drivable in a longitudinal direction (L) of the housing (1), a screen basket (3) concentrically surrounding the separator shaft (2) and a plurality of paddles (Pᵢ) arranged on the separator shaft (2),
which paddles extend radially towards the screen basket (3) and are spaced apart from one another in groups (Gᵢ) in parallel planes (Eᵢ),
wherein the transverse axis (Qᵢ) of a paddle (Pᵢ) extends at an angle (αᵢ) relative to the longitudinal axis (Ri) of the paddle (Pᵢ)
and wherein the angles (αᵢ) of a group (Gᵢ) of paddles (Pᵢ) in one plane (Eᵢ) are different from the angles (αᵢ₋₁), (αᵢ₊₁) of the group (Gᵢ₋₁), (Gᵢ₊₁) in the adjacent plane (Eᵢ₋₁), (Eᵢ₊₁),
**characterized in that** the following relationship applies to the angles: ${α}_{i - 1} < {α}_{i} < {α}_{i + 1} .$

2. Separator having a housing (1), a separator shaft (2) mounted so as to be drivable in a longitudinal direction (L) of the housing (1), a screen basket (3) concentrically surrounding the separator shaft (2) and a plurality of paddles (Pᵢ) arranged on the separator shaft (2),
which paddles extend radially towards the screen basket (3) and are spaced apart from one another in groups (Gᵢ) in parallel planes (Eᵢ),
wherein the transverse axis (Qᵢ) of a paddle (Pᵢ) extends at an angle (αᵢ) relative to the longitudinal axis (Ri) of the paddle (Pᵢ) and wherein the angles (αᵢ) of a group (Gᵢ) of paddles (Pᵢ) in one plane (Eᵢ) are different from the angles (αᵢ₋₁), (αᵢ₊₁) of the group (Gᵢ₋₁), (Gᵢ₊₁) in the adjacent plane (Eᵢ₋₁), (Eᵢ₊₁),
**characterized in that** the following relationship applies to the angles: ${α}_{i - 1} > {α}_{i} > {α}_{i + 1} .$

3. Separator according to any of the preceding claims, **characterized in that** a cylindrical gap (4) is formed between the housing (1) and the screen basket (3).

4. Separator according to any of the preceding claims, **characterized in that** the longitudinal axis (V) of the separator shaft (2) extends in the vertical direction.

5. Separator according to any of the preceding claims, **characterized in that** the housing (1) is frustoconical in shape.

6. Separator according to any of the preceding claims, **characterized in that** the angles (αᵢ) are adjustable.

7. Separator according to claim 6, **characterized in that** the angles (αᵢ) are continuously adjustable.

8. Separator according to any of the preceding claims, **characterized in that** the angles (αᵢ) in a group (Gᵢ) are identical for all paddles (Pi).

9. Separator according to any of the preceding claims, **characterized in that** air and/or water can be fed into the housing (1) from the outside.

10. Separator according to any of the preceding claims, **characterized in that** at least three paddles (Pᵢ) are provided in each group (Gᵢ) of a plane (Eᵢ).

## Revendications

1. Séparateur comprenant un boîtier (1), un arbre de séparateur (2) monté de manière à pouvoir être entraîné dans une direction longitudinale (L) du boîtier (1), un panier de tamisage (3) entourant concentriquement l'arbre de séparateur (2), et une pluralité de palettes (Pᵢ) disposées sur l'arbre de séparateur (2), qui s'étendent radialement vers le panier de tamisage (3) et sont espacées les unes des autres par groupes (Gᵢ) dans des plans parallèles (Ei), l'axe transversal (Qᵢ) d'une palette (Pᵢ) s'étendant selon un angle (αᵢ) par rapport à l'axe longitudinal (Ri) de la palette (Pi), et les angles (αᵢ) d'un groupe (Gᵢ) de palettes (Pᵢ) dans un plan (Eᵢ) étant différents des angles (αᵢ₋₁), (αᵢ₊₁) du groupe (Gᵢ₋₁), (Gᵢ₊₁) dans le plan adjacent (Eᵢ₋₁), (Eᵢ₊₁), **caractérisé en ce que** la relation suivante s'applique aux angles : ${α}_{i - 1} < {α}_{i} < {α}_{i + 1} .$

2. Séparateur comprenant un boîtier (1), un arbre de séparateur (2) monté de manière à pouvoir être entraîné dans une direction longitudinale (L) du boîtier (1), un panier de tamisage (3) entourant concentriquement l'arbre de séparateur (2), et une pluralité de palettes (Pᵢ) disposées sur l'arbre de séparateur (2), qui s'étendent radialement vers le panier de tamisage (3) et sont espacées les unes des autres par groupes (Gᵢ) dans des plans parallèles (Ei), l'axe transversal (Qᵢ) d'une palette (Pᵢ) s'étendant selon un angle (αᵢ) par rapport à l'axe longitudinal (Ri) de la palette (Pi), et les angles (αᵢ) d'un groupe (Gᵢ) de palettes (Pᵢ) dans un plan (Eᵢ) étant différents des angles (αᵢ₋₁), (αᵢ₊₁) du groupe (Gᵢ₋₁), (Gᵢ₊₁) dans le plan adjacent (Eᵢ₋₁), (Eᵢ₊₁), **caractérisé en ce que** la relation suivante s'applique aux angles : ${α}_{i - 1} > {α}_{i} > {α}_{i + 1} .$

3. Séparateur selon l'une des revendications précédentes,
**caractérisé en ce qu'**une fente cylindrique (4) est formée entre le boîtier (1) et le panier de tamisage (3).

4. Séparateur selon l'une des revendications précédentes,
**caractérisé en ce que** l'axe longitudinal (V) de l'arbre de séparateur (2) s'étend dans la direction verticale.

5. Séparateur selon l'une des revendications précédentes,
**caractérisé en ce que** le boîtier (1) est de forme tronconique.

6. Séparateur selon l'une des revendications précédentes,
**caractérisé en ce que** les angles (αᵢ) sont réglables.

7. Séparateur selon la revendication 6,
**caractérisé en ce que** les angles (αᵢ) sont réglables en continu.

8. Séparateur selon l'une des revendications précédentes,
**caractérisé en ce que** les angles (αᵢ) dans un groupe (Gᵢ) sont identiques pour toutes les palettes (Pi).

9. Séparateur selon l'une des revendications précédentes,
**caractérisé en ce que** de l'air et/ou de l'eau peut être introduit(e) dans le boîtier (1) depuis l'extérieur.

10. Séparateur selon l'une des revendications précédentes,
**caractérisé en ce qu'**au moins trois palettes (Pi) sont prévues dans chaque groupe (Gᵢ) d'un plan (Ei).
